# EUROPÄISCHE PATENTSCHRIFT

(11) **EP 0 676 737 B1**
(45) Veröffentlichungstag und Bekanntmachung des Hinweises auf die Patenterteilung: **28.11.2001**
(21) Anmeldenummer: 95103925.4
(22) Anmeldetag: 17.03.1995
(51) Int. Cl.: G09F 7/00

(54) **Verfahren zum Aufbringen von Beschriftungen auf eine Zielfläche, wie eine Schildtafel, insbesondere für Verkehrsschilder**
Method for applying lettering to surfaces such as signs, especially road signs
Procédé pour appliquer des inscriptions sur une surface comme un panneau, spécialement un panneau de signalisation

(30) Priorität: 07.04.1994 DE 4411953
(43) Veröffentlichungstag der Anmeldung: 11.10.1995
(73) Patentinhaber: Willfahrt, Gerhard, D-82223 Eichenau (DE)
(72) Erfinder: Willfahrt, Gerhard, D-82223 Eichenau (DE)
(74) Vertreter: Zirwick, Friedrich

(56) Entgegenhaltungen:
- WO-A-91/12600
- WO-A-92/17870
- DE-A- 3 409 633
- US-A- 4 090 464

## Beschreibung

Die Erfindung betrifft ein Verfahren zum Anbringen von Symbolen und/oder Beschriftungen auf einer Zielfläche.

Auf Wegweisern und Verkehrsschildern ist die Symbolik bzw. Beschriftung jeweils unmittelbar auf der Vorderseite aufgebracht. Ist die Schrift oder das Symbol durch Witterungseinflüsse oder ähnliches nicht mehr lesbar, muß das gesamte Schild ausgewechselt werden.

Aus der US-Patentschrift 4 090 464 ist es bekannt über die Oberfläche einer mit einem Symbol versehenen Schildtafel eines Verkehrszeichens eine durchsichtige Kunststoffolie zu kleben, die wenn sie besprüht oder anderweitig verschmiert ist von der Schildtafel abgezogen und durch eine neue Folie ersetzt werden kann. Dadurch wird das auf der Schildtafel befindliche Symbol vor mutwilligen Zerstörungen geschützt. Eine weitere Variante sieht vor, mehrere mit den gleichen Symbolen versehene Folien übereinander auf die leere Schildtafel zu kleben und bei Beschädigung, die jeweils oberste Folie abzuziehen.

In der PCT-Patentschrift WO 91/12600 wird eine Anordnung und ein Verfahren beschrieben durch welche das Aufbringen von Bildern auf Tafeln auf photographischem Wege erfolgt. Dabei wird das Negativ eines gewünschten Bildes erzeugt und auf einer lichtempfindlichen Schicht belichtet und vergrößert. Anschließend wird die,das entwickelte positive Bild tragende Schicht, mittels eines doppelseitigen Klebebandes auf einen Träger aufgeklebt und die bildtragende Schicht mit einer Schutzschicht versehen.

Aufgabe der Erfindung ist es, ein Verfahren anzugeben, durch das Zielflächen mit beschädigten Schriften oder Symbolen ohne Austausch der Zielfläche an Ort und Stelle wieder instand gesetzt werden können.

Zur Lösung dieser Aufgaben sieht die Erfindung ein Verfahren vor, bei dem an der Zielfläche ein ihre ganze oder eine Teilfläche einehmender Zwischenträger befestigt wird, der vorderseitig eine glatte oder selbstklebende Oberfläche aufweist, auf die Beschriftungen bzw. die Symbole in einem zeitlich und örtlich getrennten weiteren Verfahrensschritt aufgebracht werden.

Auf der Vorderseite des Zwischenträgers können die Schriftzeichen oder Symbole aufgebracht oder aufgeschweißt sein. Ferner kann auf der Vorderseite des Zwischenträgers eine dünne Folie aufgebracht werden. Der Zwischenträger kann je nach Anwendungsfall aus Metall, Kunststoff oder Naturstoffen bestehen.

Die Zielfläche, kann dabei eine Schildtafel, ein Verkehrsschild oder die Motor- oder Karosserieoberfläche eines Kraftfahrzeuges sein.

Durch diese Maßnahmen läßt sich die Lebenszeit von Schildern wie z.B. Verkehrszeichen, Typenschildern und dergleichen wesentlich verlängern. Reparaturen vor Ort sind in einfacher Weise möglich. Durch die so entstehende, elastische Oberfläche sind z. B. bei an Baustellen verwendeten Schildern kaum noch Kratzspuren an der Oberfläche möglich. Insgesamt wird eine erhebliche Einsparung von Neuschildern durch die kostensparende, rasche Reparaturmöglichkeit erzielt. Es müssen weniger alte Tafeln entsorgt werden, so daß auch ein umweltfreundlicher Effekt auftritt.

Auch selbstgefertigte Beschriftungen lassen sich auf solche Zwischenträger aufbringen, wobei an der Vorderseite dann eine durchsichtige Folie zum Schutz aufgeklebt werden kann. Die selbstgefertigten Beschriftungen können beispielsweise mit handelsüblicher, doppelseitiger Klebefolie auf die Schildtafel aufgebracht werden. Selbst hergestellte Hinweise z.B. durch Fotokopierer, Drucker, handgeschrieben oder dergleichen, die bisher häufig nur mit Klebefilm befestigt werden, werden dadurch langlebig.

Auch zur Diebstahlerkennung bei bewegbaren Gegenständen wie zum Beispiel Maschinen, Farrädern, Kraftfahrzeugen usw. sine derartige Zwischenträger einsetzbar, indem nämlich der Zwischenträger so groß wie ein Typenschild ist und auf eine entsprechende Zielfläche zum Beispiel Motoroberfläche oder Karosserieteil aufgebracht wird, wobei der Zwischenträger Mindestflächen an den Seitenrändern aufweisen soll, die eine Neulackierung oder Beschädigung erkennen lassen. Durch Lakkierung der Seitenwände in Wagenfarbe ist der Austausch des Typenschildes zum Mißbrauch, zum Beispsiel Diebstahl, selbst bei Neulackierung einer Teilfläche der Karosserie ersichtlich. Der unauffällige Austausch eines Typenschildes erfordert dann die Neulackierung des ganzen Karosserieteils auf dem der Zwischenträger bzw. das Typenschild angebracht ist. Neulackierung in diesem Fall erfordert den Ausbau des Motors und der daran angeschlossenen Aggregate und Elektronikteile. Derartige Zwischenträger können ebenfalls entweder aufgeklebt oder auch aufgenietet werden .

Anhand der Ausführungsbeispiele nach den Figuren 1 bis 3 wird die Erfindung näher erläutert.

Es zeigen:
- Figur 1: eine Schildtafel mit Zwischenträger,
- Figur 2: ein Typenschild mit Zwischenträger,
- Figur 3: eine Schildtafel mit Zwischenträger und selbst hergestellter Beschriftung.

Die Zielfläche der Ausführungsform nach Figur 1 ist eine Schildtafel 1, die zum Beispiel ein Verkehrsschild sein kann. Auf ihrer Vorderseite ist ein Zwischenträger 3 befestigt, der wiederum vorderseitig mit einer glatten oder selbstklebenden Oberfläche 10 versehen ist, auf dem Symbole aufgeklebt werden können. Im einfachsten Fall kann die Rückseite des Zwischenträgers ebenfalls selbstklebend ausgebildet sein. Der Zwischenträger sollte eine Mindeststärke aufweisen, um ein luftblasenfreies Aufkleben zu ermöglichen.

Figur 2 zeigt eine Ausführungsform, bei der der Zwischenträger 3 zum Beispiel auf eine Karosserie 4 eines Kraftfahrzeuges aufgebracht ist. Auf dem Zwischenträger 3 befindet sich dann das Typenschild 5 und die Seitenwände 12 dieses Aufbaus als auch die Karosserie werden anschließend mit einer Farblackierung 13 versehen. Bei Entfernen des Typenschildes 5 ist die Unterbrechung der Farblackierung erkennbar.

Der Zwischenträger 3 kann auch wie in Figur 3 dargestellt auf eine beliebige Zielfläche 7 aufgebracht werden. Auf der Vorderseite des Zwischenträgers 3 läßt sich eine selbst hergestellte Beschriftung 9 aufbringen, die dann mit einer durchsichtigen Klebefolie 8 vor Beschädigung geschützt werden kann. Der Zwischenträger 3 sollte auch hierbei eine Mindeststärke aufweisen, die Schildcharakter entstehen läßt.

## Patentansprüche

1. Verfahren zum Anbringen von Symbolen und/oder Beschriftungen auf einer Zielfläche, wobei an der Zielfläche ein ihre ganze oder Teilfläche einnehmender Zwischenträger befestigt wird, der vorderseitig eine glatte oder selbstklebende Oberfläche aufweist, auf die die Beschriftung bzw. die Symbole in einem zeitlich und örtlich getrennten weiteren Verfahrensschritt aufgebracht werden.

2. Verfahren nach Anspruch 1,
**dadurch gekennzeichnet,**
**daß** auf der Vorderseite (10) des Zwischenträgers (3) Beschriftungen (2) oder Symbole aufdruckbar bzw. aufschweißbar sind.

3. Verfahren nach Anspruch 1,
**dadurch gekennzeichnet,**
**daß** auf die Vorderseite des Zwischenträgers eine dünne Folie aufbringbar ist.

4. Verfahren nach Anspruch 1,
**dadurch gekennzeichnet,**
**daß** der Zwischenträger (3) aus Metall besteht.

5. Verfahren nach Anspruch 1,
**dadurch gekennzeichnet,**
**daß** der Zwischenträger (3) aus Kunststoff oder Naturstoff besteht.

6. Verfahren nach einem der vorhergehenden Ansprüche,
**dadurch gekennzeichnet,**
**daß** die Rückseite (11) des Zwischenträgers (3) selbstklebend oder glatt ausgeführt ist.

7. Verfahren nach einem der Ansprüche 1 bis 5,
**dadurch gekennzeichnet,**
**daß** die Rückseite (11) des Zwischenträgers mit einem verformbaren Material, das sich an Unebenheiten anpaßt, versehen ist.

8. Verfahren nach einem der Ansprüche 1 bis 7,
**dadurch gekennzeichnet,**
**daß** die Zielfläche eine Schildtafel, insbesondere ein Verkehrsschild ist.

## Claims

1. A method for attaching symbols and/or lettering to a complete target surface or part thereof, whereby the intermediate support has a smooth or self-adhesive front to which the lettering or symbols are attached in an additional separate procedure at a different time and in a different place.

2. Method according to claim 1,
**characterized in**
**that** lettering (2) or symbols can be imprinted or welded on the front (10) of the intermediate support (3).

3. Method according to claim 1,
**characterized in**
**that** a thin sheet can be placed against the front of the intermediate support.

4. Method according to claim 1,
**characterized in**
**that** the intermediate support (3) is made of metal.

5. Method according to claim 1,
**characterized in**
**that** the intermediate support (3) is made of plastic or natural material.

6. Method according to one of the above claims,
**characterized in**
**that** the back (11) of the intermediate support (3) is self-adhesive or smooth.

7. Method according to one of claims 1 through 5,
**characterized in**
**that** the back (11) of the intermediate support is provided with a deformable material adapting to unevenness.

8. Method according to one of claims 1 through 7,
**characterized in**
**that** the target surface is a sign panel, including but not limited to a traffic sign.

## Revendications

1. Procédé destiné à l'application de symboles et/ou inscription sur une surface de destination, pour lequel on fixe sur une surface de destination un support intermédiaire prenant toute sa surface ou une surface partielle qui présente sur la face avant une surface lisse ou autocollante sur laquelle on applique des inscriptions ou symboles dans une autre étape de procédé séparée dans le temps et dans l'espace.

2. Procédé selon la revendication 1,
**caractérisé en ce que,**
sur la face avant (10) du support intermédiaire (3) des inscriptions (2) ou symboles peuvent être imprimés ou soudés.

3. Procédé selon la revendication 1,
**caractérisé en ce que**,
sur la face avant du support intermédiaire une pellicule fine peut être appliquée.

4. Procédé selon la revendication 1,
**caractérisé en ce que,**
le support intermédiaire (3) est en métal.

5. Procédé selon la revendication 1,
**caractérisé en ce que,**
le support intermédiaire (3) est en plastique ou en matière naturelle.

6. Procédé selon l'une des revendications précédentes,
**caractérisé en ce que,**
la face arrière (11) du support intermédiaire (3) est autocollante ou lisse.

7. Procédé selon une des revendications 1 à 5,
**caractérisé en ce que**,
la face arrière (11) du support intermédiaire est pourvu d'un matériau modelable qui s'adapte aux irrégularités.

8. Procédé selon une des revendications 1 à 7,
**caractérisé en ce que,**
la surface de destination est un panneau de signalisation, en particulier un panneau de circulation routière.
